# EUROPÄISCHE PATENTSCHRIFT

(11) **EP 0 428 487 B1**
(45) Veröffentlichungstag und Bekanntmachung des Hinweises auf die Patenterteilung: **24.02.1993**
(21) Anmeldenummer: 90810879.8
(22) Anmeldetag: 15.11.1990
(51) Int. Cl.: E04B 2/96

(54) **Montagevorrichtung für eine vorgehängte Verkleidung aus plattenförmigen Fassadenelementen und eine Fassadenplatte**
Assembling device for curtain walls comprising front wall elements and a front wall panel
Dispositif d'assemblage pour mur-rideau constitué d'éléments de façade en forme de panneaux et d'un panneau de façade

(30) Priorität: 16.11.1989 CH 4126/89
(43) Veröffentlichungstag der Anmeldung: 22.05.1991
(73) Patentinhaber: ICKLER S.A., CH-2301 La Chaux-de-Fonds (CH)
(72) Erfinder: Steiner, Paul, Ch-2300 La Chaux-de-Fonds (CH)
(74) Vertreter: Groner, Manfred

(56) Entgegenhaltungen:
- DE-U-88 104 397
- FR-A- 1 427 593
- FR-A- 1 484 159
- FR-A- 2 341 712
- FR-A- 2 436 858
- US-A- 2 116 584
- US-A- 3 561 182

## Beschreibung

Die Erfindung betrifft eine Montagevorrichtung nach dem Oberbegriff des unabhängigen Patentanspruchs 1 sowie eine Fassadenplatte für diese Montagevorrichtung.

Im Stand der Technik ist durch die US-A-3,561,182 eine solche Montagevorrichtung sowie eine Fassadenplatte nach dem Oberbegriff des Anspruchs 6 bekannt geworden. Die Montagevorrichtung weist sich horizontal und über mehrere vertikale Tragprofilen erstreckende Schienen auf, die in Horizontalnuten benachbarter Fassadenelemente eingreifen. Bei dieser Montagevorrichtung besteht die Schwierigkeit, dass einzelne Fassadenelemente kaum oder nur sehr aufwendig ausgewechselt werden können. Jedenfalls ist es nicht möglich, ein beschädigtes mittleres Fassadenelement zu entfernen, ohne dass hierbei weitere Elemente der gleichen Reihe entfernt werden müssen zudem dürfte ein nachträglicher Einbau einer einzelnen Platte und in vielen Fällen eine Endplattenmontage nicht möglich sein. Da die Schienen jeweils an mehreren Tragprofilen befestigt sind, sind diese in der Regel sehr lang und der Materialverbrauch entsprechend hoch. Als nachteilig wird auch empfunden, dass eine horizontale Justierung zur Anpassung an einzelne Platten nicht möglich ist.

Eine ähnliche Montagevorrichtung ist aus dem deutschen Gebrauchsmuster G 88 10 439.7 bekannt. Bei dieser sind an vertikal verlaufenden Tragprofilen Schlitten angebracht, in die Halter eingesetzt sind, welche die Platten an den Stirnseiten umgreifen. Die Halter sind somit auf der Vorderseite der Fassade sichtbar, was in vielen Fällen und insbesondere bei Fassaden aus Natursteinplatten unerwünscht ist.

Weiter ist aus der CH-A-521 495 eine Montagevorrichtung bekannt, bei welcher Halter in auf der Hinterseite des Verkleidungsplatten eingearbeitete Schwalbenschwanznuten formschlüssig eingreifen. Diese Vorrichtung eignet sich nicht für Fassadenelemente aus Naturstein, da hier die Halter bei grosser Last ausbrechen würden.

Ferner ist eine Montagevorrichtung bekannt, bei welcher die Platten mit Dornen befestigt werden, die in Dornlöcher in Stirnseiten der Platten eingreifen. Die Dornen sind an Konsolen befestigt, die wiederum an vertikalen Tragschienen angebracht sind. Die Dornlöcher in den Platten müssen sehr exakt angeordnet sein und die Platten auf den vertikalen Tragschienen genau positioniert werden, was sehr arbeitsintensiv ist. Die Einbaufolge ist festgelegt, da der nachträgliche Einbau einer einzelnen Platte kaum möglich ist. Diese Platte müsste von vorne aufgebohrt und mit geeigneten Senkschrauben am Wanduntergrund befestigt werden. Die Lochöffnungen in der Platte müssen mit Steinmaterial verklebt und oberflächlich behandelt werden. Dies sind alles sehr lohnintensive Arbeiten, die entsprechend hohe Montagekosten ergeben.

Der Erfindung liegt die Aufgabe zugrunde, eine Montagevorrichtung der genannten Gattung zu schaffen, die einen wesentlich geringeren Montageaufwand erfordert und bei den Fassadenelemente einzeln eingestezt und ausgerechselt werden können. Die Aufgabe ist durch die Erfindung gemäss Anspruch 1 gelöst. Eine geeignete Fassaden-platte ergibt sind gemäss Anspruch 6.

Bei der erfindungsgemässen Montagevorrichtung sind die Schiebehalter, die in die Horizontalfugen der Fassadenelemente eingreifen, bis zur Befestigung der Tragkonsolen horizontal und vertikal verschiebbar, also justierbar. Die Tragkonsolen, in welchen die Schiebehalter horizontal verschiebbar sind, können beispielsweise mit Hilfe eines Trägerschlittens in den vertikalen Tragprofilen verschieblich gehalten werden. Dadurch kann während der Montage der Fassadenelemente bei Bedarf die Horizontale durch einfaches senkrechtes Verschieben der Tragkonsolen korrigiert werden. Nach der Justierung der Tragkonsolen können diese beispielsweise durch Vernietung mit den vertikalen Tragprofilen verbunden werden.

Das Einführen der Schiebehalter in die Horizontalnuten erfolgt entweder durch seitliches Einschieben oder bei Verwendung einer Fassadenplatte gemäss Anspruch 6 durch einklappen der Platten in die Halter, die dann zur Sicherung der Platten seitlich in die Horizontalnuten geschoben werden. Bei Verwendung von Fassadenplatten gemäss Anspruch 6 ist es bei entsprechender Eigengewichtsentlastung der Platten deshalb auch möglich, diese nachträglich einzeln ein- und auszubauen.

Aufgrund der guten Justierbarkeit bei der Verwendung von Tragprofilen ist es erheblich einfacher und mit geringerem Materialaufwand möglich, exakte ebene Fassadenflächen aus beispielsweise Natursteinplatten herzustellen. Die Justierung der horizontalen und vertikalen Fugenraster wird erst beim Einbau der Fassadenelemente erforderlich, so dass Verlegetoleranzen, beispielsweise in Folge verrutschter Dübellöcher, einfacher ausgeglichen werden können.

Eine sichere und einfache Befestigung der Tragkonsolen an den Tragprofilen ergibt sich dann, wenn letztere seitlich abstehende Flansche aufweisen, an welchen die Tragkonsolen befestigt, beispielsweise angenietet sind. Die Tragkonsolen können somit stufenlos in jeder beliebigen Höhe der vertikalen Tragprofile schnell und einfach befestigt werden.

Eine einfache und stabile Verbindung zwischen den Tragkonsolen und den Schiebehaltern ergibt sich dann, wenn gemäss einer Weiterbildung der Erfindung die Tragkonsolen horizontal verlaufender Führungsnuten aufweisen, in welche die Schiebehalter seitlich eingeschoben sind. Zudem ist es möglich, die Tragkonsolen als horizontale und durchlaufende Profile auszubilden, in welche dann jeweils mehrere Schiebehalter eingesetzt werden können, was eine einfache Befestigung von Fassadenelementen unterschiedlicher Breite erlaubt.

Nach einer Weiterbildung der Erfindung besitzen die Tragkonsolen wenigstens eine sich horizontal erstreckende Profilnase, die zur Sicherung der Schiebehalter verformbar, beispielsweise knickbar ist. Dadurch kann ein nachträgliches und unkontrolliertes Verschieben der Schiebehalter sicher verhindert werden. Bei fortlaufender Montage wird die Profilnase jeweils vor und nach dem Schiebehalter so abgeknickt, dass die Schiebehalter fixiert sind, aber bei einem eventuellen späteren Plattenaustausch zurückgedrückt werden können und damit eine Demontage möglich ist.

Die Erfindung betrifft ebenfalls eine für die Montagevorrichtung besonders geeignete Fassadenplatte. Diese besitzt in Stirnseiten Horizontalnuten und wenigstens in einem hinteren Nutensteg einen Ausbruch, durch welchen ein Flansch eines Schiebehalters in die Horizontalnute einsetzbar ist. Eine solche Fassadenplatte kann auch nachträglich einzeln in eine bestehende Fassade eingebaut werden.

Nach einer Weiterbildung der Erfindung weist eine Fassadenplatte in einem hinteren Nutensteg wenigstens eine Ausflussöffnung für Regenwasser auf. Dadurch wird erreicht, dass auf die Aussenseite auftreffendes Regenwasser vermehrt auf der Rückseite der Fassadenplatten abläuft. Dadurch wird die Verschmutzung der Aussenseite der Fassade vermindert. Eine noch wirksamere Ableitung des Regenwassers ergibt sich durch die Weiterbildung nach Anspruch 8.

Ein Ausführungsbeispiel der Erfindung wird nachfolgend anhand der Zeichnungen näher erläutert.
Fig. 1 im verkleinerten Massstab eine perspektivische Ansicht eines Teils der erfindungsgemässen Montagevorrichtung,
Fig. 2 eine perspektivische Ansicht eines Schiebehalters,
Fig. 3 eine teilweise geschnittene Seitenansicht eines Teils der Montagevorrichtung,
Fig. 4 eine teilweise geschnittene Draufsicht auf einen Teil der Montagevorrichtung,
Fig. 5 und 5a im verkleinerten Massstab perspektivische Teilansichten erfindungsgemässer Fassadenplatten, und
Fig. 6 eine perspektivische Ansicht eines T-förmigen Schiebehalters mit Dorn.

An einer Gebäudewand 18 sind mit Justierplatten 1 und Festpunktträgern 2 sowie Gleitpunktträgern 2a vertikal verlaufende Tragprofile 3 aus Aluminium befestigt. Diese Elemente sind beispielsweise aus der deutschen Gebrauchsmusterschrift G 88 10 439 bekannt. An seitlich abstehenden Flügeln 4 der Tragprofile 3 sind mit Nieten 5, beispielsweise mit Poppnieten, Tragkonsolen 6 befestigt. Diese plattenförmigen und im Querschnitt L-förmigen Tragkonsolen besitzen eine durchgehende und horizontal verlaufende Nut 9, in die jeweils zwei Schiebehalter 14 eingesetzt sind. Ein solcher Schiebehalter 14 ist in Fig. 2 dargestellt. Dieser besitzt einen L-förmigen Grundkörper 17, der auf der Rückseite des längeren Schenkels einen Halteteil 11 mit einem sich nach oben erstreckenden Flansch 12 und einem sich nach unten erstreckenden Flansch 13 aufweist. Wie die Fig. 3 zeigt, greifen zwei Nutenstege 10 mit wenig Spiel in die Zwischenräume zwischen dem Grundkörper 17 und den Flanschen 12 bzw. 13. Diese Verbindung von Tragkonsole 6 und Schiebehalter 14 erlaubt eine hohe vertikale Belastung des vertikal abstehenden Schenkels des Körpers 17.

Die zunächst in der Nut 9 frei verschiebbaren Schiebehalter 14 können mit einer Profilnase 8, die wie in Fig. 3 dargestellt, über den Körper 17 am oberen Nutensteg 10 der Tragkonsole 6 angebracht werden. Diese Profilnase 8 erstreckt sich über die ganze Länge des oberen Nutenstegs 10. Um die Schiebehalter 14 gegen eine horizontale Verschiebung in der Nut zu sichern, genügt es, wenn die Profilnase 8 vor und nach den Schiebehaltern verformt, beispielsweise geknickt oder mit einer Kerbe versehen wird. Eine solche Verformung lässt sich jederzeit mit einem geeigneten Werkzeug rückgängig machen, so dass nachher der Schiebehalter 14 wieder in der Nut 9 verschoben werden kann.

Die Schiebehalter 14 besitzen im Abstand zum Halter 11 jeweils einen nach oben ragenden Steg 15 und einen nach unten ragenden Steg 16. Wie die Fig. 3 zeigt, greifen diese Stege 15 und 16 in Horizontalnuten 22 benachbarter Fassadenelemente 19 ein. Diese Stege 15 und 16 sind zum Korrosionsschutz und zur Dämpfung von Schwingungen und Schlägen mit einem geeignetem Kunststoff beschichtet. Am oberen und unteren Rand der Fassade greifen die untersten bzw. obersten Schiebehalter 14 lediglich in eine Horizontalnut ein, so dass hier ein Steg 15 oder 16 genügt.

Die Tragkonsolen 6 sind mit Ausnahme der Randbereiche der Fassade jeweils etwa in einem Kreuzungspunkt von 4 Fassadenelementen 19 angeordnet. Die beiden Schiebehalter 14 einer Tragkonsole 6 erfassen somit 4 benachbarte Fassadenelemente 19, und zwar jeder Schiebehalter 14 ein unteres und ein benachbartes darüberliegendes Fassadenelement 19. Die Fassadenelemente 19 sind somit einzel gelagert und werden dadurch Spannungen in der Fassadenverkleidung vermieden.

Die Fig. 5 und 5a zeigen Fassadenplatten 19 aus Naturstein, die eine Dicke von 30 mm oder mehr aufweisen. Die obere Stirnseite der Platte 19 weist eine etwa mittig verlaufende durchgehende oder unterbrochene Horizontalnut 22 bzw. 22a auf. Der hintere Nutensteg 26 weist jeweils an den Ecken der Platten 19 einen Ausbruch 25 auf. Ebenfalls sind im hinteren Nutensteg 26 ein oder mehrere Ausflussöffnungen 23 mit einer geneigten Bodenfläche 24 vorgesehen. Durch diese Ausflussöffnungen 23 wird Regenwasser hinter die Fassadenplatten abgeleitet. In der hier nicht sichbaren unteren Stirnseite der Platte 19 ist ebenfalls eine durchgehende Horizontalnut vorgesehen, wobei hier in der Regel die Nutenstege nicht ausgebrochen sind.

Nachfolgend wird der Montagevorgang kurz erläutert:
Zunächst werden die Tragprofile 3 in bekannter Weise nach dem Fest- und Gleitpunktprinzip am Baukörper 18 verankert. Zur Wärmedämmung wird nun in der Regel eine Dämmschicht 21 an der Gebäudewand 18 befestigt (Fig. 4).

Nun werden an den Tragprofilen 3 die Tragkonsolen 6 mit Hilfe von Schlitten, die zwischen den Flügeln 4 in die Tragprofile 3 eingreifen, vertikal verschiebbar befestigt. In die somit provisorisch angebrachten Tragkonsolen 6 werden die Schiebehalter 14 eingesetzt. Die Positionen der Schiebehalter sind somit durch ein vertikales Verschieben der Tragkonsolen 6 und horizontales Verschieben der Schiebehalter in den Tragkonsolen in einfacher Weise korrigierbar. Während der nun folgenden Plattenmontage kann somit zunächst bei Bedarf die Horizontale durch einfaches senkrechtes Verschieben der Tragkonsolen 6 korrigiert werden. Nach der Ausrichtung der Tragkonsolen werden diese mit Hilfe geeigneter Mittel, beispielsweise durch schnelle Vernietung mit Verbindungsnieten (Poppnieten) befestigt. Bei der nun folgenden Plattenmontage wird jede Fassadenplatte 19 mit ihrer unteren Horizontalnut auf zwei Schiebehalter 14 gestellt. Zwei weitere Schiebehalter 14 werden durch seitliches einschieben jeweils in die obere Horizontalnut 22 eingesetzt. Jede Platte 19 ist somit von 4 Schiebehaltern 14 gehalten. Zur Festlegung der Schiebehalter 14 werden die Profilnasen 18 geknickt. Zur Festlegung der Schiebehalter 14 können auch Stifte 23, wie in Fig. 4 dargestellt, in die Tragkonsolen 6 eingesetzt werden. Für den Fachmann ist hierbei selbstverständlich, dass in den Randbereichen die Tragprofile 3, die Tragkonsole 6 und die Schiebehalter 14 entsprechend abgeändert sein können.

Für die Befestigung von Fassadenelementen 43 mit einer gewissen Auskragung, z.B. Brüstungsplatten, ist der in Fig. 6 gezeigte Schiebehalter 40 vorgesehen. Dieser ist wie ersichtlich im Horizontalschnitt T-förmig und besitzt an einem vertikal verlaufenden und zwischen benachbarten Platten 43 eingreifenden Teil einen eingepressten Dorn 42. Die Platte 43 besitzt in den vertikalen Schmalseiten 45 nach hinten offene Ausfräsungen 44, in welche jeweils ein Dorn 42 eingreift. Somit können die Fassadenelemente 43 ohne seitliche Verschiebung von vorne eingefahren und dank der Verschiebbarkeit des Schiebehalters 40 leicht und sicher befestigt werden.

Aus den obigen Angaben ergibt sich somit eine Montagevorrichtung, die eine wesentlich schnellere und kostengünstigere Montage von Fassadenverkleidungen aus Natursteinplatten ermöglicht und die zudem in einfacher Weise ein nachträgliches Auswechseln von Einzelplatten erlaubt, so dass erfindungsgemäss eine Montagevorrichtung geschaffen wurde, welche nicht nur den bautechnischen Anforderungen in hervorragender Weise Rechnung trägt, sondern aufgrund ihrer einfachen Ausführbarkeit kostenmässig günstig und zuverlässig ist.

## Patentansprüche

1. Montagevorrichtung für eine vorgehängte Verkleidung aus plattenförmigen Fassadenelementen (19), insbesondere Platten aus Naturstein, Kunststein oder Keramik, mit vertikalen Tragprofilen (3), die mit justierbaren Abstandhaltern (2) an einem Baukörper (18) zu verankern sind, wobei Tragkonsolen (6) an Kreuzungspunkten von Fassadenelementen (19) an den Tragprofilen (3) befestigt sind, und an den Tragkonsolen Halter angebracht sind, die in Horizontalnuten (22,22a) in Stirnseiten der Fassadenelemente (19) eingreifen und jeweils ein oberes Fassadenelement tragen und ein unteres Fassadenelement (19) halten, dadurch gekennzeichnet, dass die Halter als jeweils zwei Schiebehalter (14) ausgebildet sind, die zum Befestigen und Auswechseln einzelner Fassadenelemente (19) auf den Tragkonsolen (6) horizontal verschiebbar geführt sind, und dass die Länge der beiden Schiebehalter (14) in Verschieberichtung kürzer ist als die der Tragkonsolen (6).

2. Montagevorrichtung nach Anspruch 1, dadurch gekennzeichnet, dass die Tragkonsolen (6) an seitlich abstehenden Flügeln (4) der Tragprofile (3) befestigt sind.

3. Montagevorrichtung nach Anspruch 1 oder 2, dadurch gekennzeichnet, dass die Tragkonsolen (6) horizontal verlaufende Führungsnuten (9) aufweisen, in welche die Schiebehalter (14) seitlich oder durch einen Ausbruch (25) in einem Nutensteg eingeschoben bzw. eingeführt sind.

4. Montagevorrichtung nach einem der Ansprüche 1 bis 3, dadurch gekennzeichnet, dass die Tragkonsolen (6) wenigstens eine sich horizontal erstreckende Profilnase (8) aufweisen, die zur Festlegung der Schiebehalter (14) verformbar sind.

5. Montagevorrichtung nach Anspruch 1, dadurch gekennzeichnet, dass zusätzlich zur Befestigung von Fassadenelementen (43) mit einer Auskragung, beispielsweise Brüstungsplatten, im Horizontalschnitt T-förmige Schiebehalter (40) mit eingepresstem Dorn (42) vorgesehen sind.

6. Fassadenplatte für eine Montagevorrichtung nach Anspruch 1, mit seitlich offenen Horizontalnuten (22) in parallelen Stirnseiten, dadurch gekennzeichnet, dass ein hinterer Nutensteg (26) an einem Ende einen Ausbruch (25) aufweist, durch welchen beim Montieren der Fassadenplatte ein Flansch (15,16) eines Schiebehalters (14) in die Horizontalnute (22) dieser Stirnseite einsetzbar ist, und dass die obere Stirnseite im hinteren Nutensteg (26) eine Ausflussöffnung (23) für Regenwasser aufweist.

7. Fassadenelemente nach Anspruch 6, gekennzeichnet durch eine geneigte Bodenfläche (24) der Ausflussöffnung (23).

8. Fassadenplatte nach Anspruch 6, dadurch gekennzeichnet, dass die Horizontalnuten (22) durchgehend sind.

9. Fassadenplatte nach Anspruch 6, gekennzeichnet durch wenigstens eine sich nicht über die ganze Länge der Stirnseite erstreckende Horizontalnut (22a), (Fig. 6).

## Claims

1. Assembling device for a curtain wall comprising panel-shaped front wall elements (19), in particular panels of natural stone, artificial stone or ceramic stone, provided with vertical supporting profiles (3) which are to be anchored to a building structure (18) by means of adjustable spacers (2), whereby supporting consoles (6) are fastened to the supporting profiles (3) at crossing points of front wall elements (19), and holders are attached to the supporting consoles which engage into horizontal grooves (22, 22a) on the front sides of the front wall elements (19), each tine supporting an upper front wall element and holding a lower front wall element (19), **characterised in that** the holders are each time formed as two sliding holders (14) which, in order to fix and exchange individual front wall elements (19), are led on the supporting consoles (6) so that they are horizontally slidable, and that the length of both sliding holders (14), in the sliding direction, is shorter than that of the supporting consoles (6).

2. Assembling device according to Claim 1, **characterised in that** the supporting consoles (6) are attached to laterally projecting wings (4) of the supporting profiles (3).

3. Assembling device according to Claim 1 or 2, **characterised in that** the supporting consoles (6) are provided with horizontally extending guiding grooves (9), into which the sliding holders (14) are laterally pushed or introduced through an open space (25) in a groove bar.

4. Assembling device according to one of the Claims 1 to 3, **characterised in that** the supporting consoles (6) have at least one horizontally extending profile nose (8) which, for the attachment of the sliding holders (14), are deformable.

5. Assembling device according to Claim 1, **characterised in that** in addition to the attachment of front wall elements (43) with a projection, for example parapet panels, sliding holders (40) having a T-shaped horizontal section and a pressed in spike (42) are provided.

6. Front wall panel for an assembling device according to Claim 1, with laterally open horizontal grooves (22) in parallel front walls, **characterised in that** the rear groove bar (26) has an open space (25) at one end through which, when the front wall panel is mounted, a flange (15, 16) of a slinding holder (14) is insertable into the horizontal groove (22) of this front side, and that the upper front side has in the groove bar (26) an outlet (23) for rain water.

7. Front wall elements according to Claim 6, **characterised in that** the outlet (23) has an oblique floor area (24).

8. Front wall panel according to Claim 6, **characterised in that** the horizontal grooves (22) are passing grooves.

9. Front wall panel according to Claim 6, **characterised in that** there is at least one horizontal groove (22a) (Fig. 6) which does not extend over the complete length of the front side.

## Revendications

1. Dispositif d'assemblage pour mur-rideau constitué d'éléments de façade en forme de panneaux (19), en particulier de plaques de pierre naturelle, de pierre artificielle ou de céramique, avec des profilés portants (3) devant être ancrés avec des entretoises ajustables (2) dans un élément de construction (18), des consoles portantes (6) étant fixées, à des points d'intersection d'éléments de façade (19), aux profilés portants (3) et sur les consoles portantes étant placés des supports qui s'emboîtent dans des rainures horizontales (22, 22a) dans des côtés frontaux des éléments de façade (19) et portent, chacun, un élément de façade suppérieur et retiennent un élément de façade inférieur (19), caractérisé en ce que les supports se présentent, chacun, sous forme de deux supports coulissants (14) placés sur les consoles portantes (6) de manière à pouvoir se déplacer horizontalement et en ce que la longueur des deux supports coulissants (14) est plus courte, dans le sens du déplacement, que celle des consoles portantes (6).

2. Dispositif d'assemblage suivant la revendication 1, caractérisé en ce que les consoles portantes (6) sont fixées sur des ailes (4) écartées latéralement des profilés portants (3).

3. Dispositif d'assemblage suivant la revendication 1 ou 2, caractérisé en ce que les consoles portantes (6) présentent des rainures de guidage (9) s'étendant horizontalement, dans lesquelles les supports coulissants (14) sont glissés ou introduits latéralement ou par une découpe (25) dans une branche de la rainure.

4. Dispositif d'assemblage suivant l'une des revendications 1 à 3, caractérisé en ce que les consoles portantes (6) présentent au moins un nez profilé (8) s'étendant horizontalement et pouvant être déformé pour la fixation des supports coulissants (14).

5. Dispositif d'assemblage suivant la revendication 1, caractérisé en ce que, pour la fixation d'éléments de façade (43) en porte-à-faux, par exemple des plaques de parapet, il est prévu, en outre, des supports coulissants (40), à section horizontale en forme de "T", à cheville pressée.

6. Plaque de façade pour un dispositif d'assemblage suivant la revendication 1, à rainures horizontales (22) ouvertes latéralement (22) dans des côtés frontaux parallèles, caractérisée en ce qu'une branche de rainure arrière (26) présente, à l'une de ses extrémités, une découpe (25) par laquelle, lors du montage de la plaque de façade, une bride (15, 16) d'un support coulissant (14) peut être insérée dans la rainure horizontale (22) de ce côté frontal, et que le côté frontal supérieur présente, dans la branche de rainure arrière (26), un orifice d'écoulement (23) pour l'eau de pluie..

7. Eléments de façade suivant la revendication 6, caractérisés par une surface inférieure (24) inclinée de l'orifice d'écoulement (23).

8. Plaque de façade suivant la revendication 6, caractérisée en ce que les rainures horizontales (22) sont ininterrompues.

9. Plaque de façade suivant la revendication 6, caractérisée par au moins une rainure horizontale (22a) ne s'étendant pas sur toute la longueur du côté frontal (Figure 6).
